# EUROPÄISCHE PATENTSCHRIFT

(11) **EP 0 395 973 B1**
(45) Veröffentlichungstag und Bekanntmachung des Hinweises auf die Patenterteilung: **03.11.1993**
(21) Anmeldenummer: 90107619.0
(22) Anmeldetag: 23.04.1990
(51) Int. Cl.: B43K 17/00, B43K 27/00, B43K 24/02

(54) **Schreibgerät**
Writing instrument
Instrument pour écrire

(30) Priorität: 02.05.1989 DE 3914465
(43) Veröffentlichungstag der Anmeldung: 07.11.1990
(73) Patentinhaber: MERZ + KRELL GMBH U. CO., D-64401 Gross-Bieberau (DE)
(72) Erfinder: Keil, Georg, D-6101 Gross-Bieberau (DE)
(74) Vertreter: Fricke, Joachim, Dr.

(56) Entgegenhaltungen:
- DE-U- 8 503 454
- DE-U- 8 807 762
- FR-A- 536 184
- GB-A- 2 116 915
- US-A- 2 206 681
- US-A- 3 887 287
- US-A- 4 272 206

## Beschreibung

Die Erfindung betrifft ein Schreibgerät, insbesondere Faserschreiber, Markierungsstift, Liner oder dergleichen mit den Merkmalen des Oberbegriffs des Anspruchs 1.

Ein Schreibgerät mit diesen Merkmalen ist aus GB-A 2,116,915 bekannt. Diese Druckschrift zeigt ein Schreibgerät mit zwei wahlweise zur Wirkung zu bringenden Schreibelementen. Diese sind konzentrisch zueinander und mit ihrer Schreibspitze zum selben Ende des Schreibgerätes weisend angeordnet. Beide Schreibelemente weden aus dem gleichen, fest in dem Schreibgerätegehäuse angeordenten Schreibstoffspeicher ausgespeist. Zur relativen Verschiebung der beiden Schreibelemente zueinander ist ein spezieller, von außen bedienbarer Betätigungsmechanismus im rückwärtigen Teil des Schreibgerätegehäuses angeordnet. Das Schreibelement von kleinerem Durchmesser wird mit Hilfe dieses Betätigungsmechanismus gegenüber dem Schreibelement von größerem Durchmesser axial verschoben. Der Betätigungsmechanismus nimmt im rückwärtigen Bereich des Schreibgerätegehäuses einen erheblichen Raum ein. Bei dieser Ausbildung ist vorteilhaft, daß die unterschiedlichen Strichstärken nicht etwa durch die Formgebung eines einzigen Schreibelementes, sondern durch zwei auf die Strichstärken jeweils abgestellte gesonderte Schreibelemente gewährleistet sind. Die Strichstärke bleibt daher auch bei häufiger Benutzung praktisch unverändert. Da beide Schreibelemente mit ihren Schreibspitzen zum gleichen Ende des Schreibgerätes weisen, braucht das Gerät auch nicht gewendet zu werden, wie dies der Fall ist bei Geräten, bei denen zwei Schreibelemente mit ihren wirksamen Schreibspitzen jeweils an den entgegengesetzten Enden des Schreibgerätes vorgesehen sind. Durch das Ineinanderschachteln der beiden Schreibelemente werden diese weitgehend gegen Austrocknen geschützt.

Gegenüber einem solchen Schreibgerät mit den Merkmalen des Oberbegriffs des Anspruchs 1 ist es Aufgabe der Erfindung, dieses Gerät so weiterzubilden, daß eine einfachere Handhabung ermöglicht wird und eine noch zuverlässigere Versorgung beider Schreibelemente entweder aus einem gemeinsamen oder aber auch aus zwei getrennten Schreibstoffspeichern bis zum Aufbrauchen des Schreibstoffvorrates gewährleistet ist.

Diese Aufgabe wird durch die Lehre des Anspruchs 1 gelöst.

Die Haltehülse ermöglicht ein leichtes Erfassen und axiales Verschieben des Schreibelementes von größerem Durchmesser. Demgegenüber ist das Schreibelement von kleinerem Durchmesser fest angeordnet und taucht damit ständig und unverändert in den zugehörigen Schreibstoffspeicher ein. Wenn ein gemeinsamer Schreibstoffspeicher für beide Schreibelemente vorgesehen ist, wird der Schreibstoffübergang über die Gleitfläche zwischen den beiden Schreibelementen wesentlich unterstützt. Die Haltehülse für das Schreibelement von größerem Durchmesser ist in der Haltebuchse, in der das Schreibelement von kleinem Durchmesser fest eingesetzt ist, schiebbar geführt. Die Haltehülse und die Haltebuchse können daher auf einfache Weise über eine Schlitz/Stiftverbindung für eine Relativbewegung von begrenztem Umfange miteinander verbunden sein. Ein weiterer Betätigungsmechanismus, wie bei dem Schreibgerät der GB-A-2,116,915 erforderlich, ist hier entbehrlich. Die neue Ausbildung ermöglicht es auch, die beiden Schreibelemente aus bezüglich ihrer Farbe verschiedenen und getrennten Schreibstoffspeichern mit Schreibstoff zu speisen. Dabei kann sich der Schreibstoffspeicher bis zum rückwärtigen Ende des Schreibgerätegehäuses erstrecken, da ein besonderer Betätigungsmechanismus entbehrlich ist.

Die relative Verschiebung der beiden Schreibelemente kann auf verschiedene Weise realisiert werden.

Die Erfindung wird nachfolgend anhand schematischer Zeichnungen an zwei Ausführungsbeispielen näher erläutert.

Es zeigen:
- Figur 1: in Seitenansicht, teilweise axial aufgeschnitten ein Schreibgerät gemäß der Erfindung;
- Figur 2: ein die Achse des Schreibgerätes enthaltender Längsschnitt in einer Ebene senkrecht zu der Darstellungsebene nach Figur 1;
- Figur 3 und 4: in Seitenansicht zwei zusammenwirkende Teile des Schreibgerätes, und zwar in Figur 3 in der Schreibstellung für das Schreibelement von großem Durchmesser und in Figur 4 in der Schreibstellung für das Schreibelement; von kleinem Durchmesser.
- Figur 5: in Seitenansicht und im Ausschnitt eine abgewandelte Ausführungsform des neuen Schreibgerätes;
- Figur 6: eine Einzelheit aus Figur 5 im größeren Maßstabe;
- Figur 7: in ähnlicher Darstellung wie Figur 2 ein zweites Ausführungsbeispiel des neuen Schreibgerätes;
- Figur 8: in Seitenansicht einen zugehörigen Einsatzteil;
- Figur 9: den Einsatzteil in stirnseitiger Ansicht und
- Fig.10: Den Einsatzteil in Seitenansicht, jedoch gegenüber Figur 8 um 90° gedreht.

Das Schreibgerät 1 nach Figur 1 bis 4 besteht aus einem Schreibgerätegehäuse 2, in dem ein Schreibstoff-Speicher oder Tampon 4 fest angeordnet ist. Das offene Ende des Schreibgerätegehäuses 2 ist durch eine Aufsteckkappe 3 verschließbar, deren offenes Ende durch elastisch ausbiegbare, durch Schlitze voneinander getrennte Stege gebildet ist, so daß die Kappe 3 zugleich auch auf das dickere, geschlossene Ende des Schreibgerätegehäuses 2 aufschiebbar ist.

In das offene Ende des Schreibgerätegehäuse 2 ist eine Haltebuchse 5 fest eingesetzt, ggf. auch eingeklebt. Der Boden der Buchse 5 wird durch einen Quersteg 5a gebildet. Das äußere Ende des Schreibstoff-Speichers 4 weist eine Querausnehmung 16 auf, in die der Quersteg 5a der Haltebuchse 5 aufgenommen ist. Der Speicher 4 kann also vormontiert zusammen mit der Haltebuchse 5 in das Schreibgerätegehäuse 2 eingesetzt werden.

In dem Quersteg 5a der Haltebuchse 5 ist das innere Ende eines langgestreckten Schreibelements 9 von kleinem Durchmesser eingesetzt und, wie bei 10 gezeigt, befestigt. Das innere Ende des Schreibelements 9 ragt über den Quersteg 5a ausreichend weit in den Schreibstoffspeicher 4 hinein, um den Schreibstoff bei Bedarf unter Kapillarwirkung zuverlässig in das Schreibelement 9 übertreten zu lassen.

Das Schreibelement 9 von kleinerem Durchmesser ist über den weitaus größten Teil seiner Länge mit Gleitsitz in einer Längsbohrung 8 eines Schreibelementes 7 von größerem Durchmesser aufgenommen, so daß beide Schreibelemente konzentrisch ineinandergeschachtelt sind und über die ganze Länge der Bohrung 8 in einem den Übergang des Schreibstoffes fördernden Kontakt miteinander stehen.

Das Schreibelement 7 von größerem Durchmesser wird von einer Haltehülse 6 aufgenommen, die vor dem vorderen offenen Ende des Schreibgerätegehäuses 2 aufgenommen ist und mit mehreren Fortsätzen 6a drehverschieblich in das offene Ende der Haltebuchse 5 eingreift. Die Fortsätze 6a weisen radial vorspringende Ansätze oder Stifte 14 auf, die beim Einsetzen schnappartig in Führungs- und Steuernuten 13 der Haltebuchse 5 einrasten. Die Stifte können auch an der Haltebuchse 5 und die Schlitze 13 an der Haltehülse 6 vorgesehen sein. Die Schlitze sind schraubenförmig mit geringer Steigung einander gegenüberliegend vorgesehen, so daß sie zwischen Haltebuchse und Haltehülse in den Endstellungen jeweils eine selbsthemmende Verriegelung bewirken.

Durch relatives Drehen der Haltehülse 6 gegenüber der Haltebuchse 5 wird die Haltehülse 6 in Abhängigkeit von der Länge und der Steigung der Schlitze 13 gegenüber der Haltebuchse 5 um einen axialen Verschiebeweq 15 nach außen verschoben oder wieder eingezogen. An dieser Relativbewegung nimmt das Schreibelement 7 von größerem Durchmesser gegenüber dem Schreibelement 9 von kleinerem Durchmesser teil. In der nach außen geschobenen Stellung der Haltehülse 6 (Figur 3) liegt die Kontaktfläche des Schreibelements 7 mit einer Schreibunterlage mit dem Ende oder der Kontaktfläche des Schreibelements 9 von kleinerem Durchmesser, so daß in dieser Schreibstellung (Figur 3) eine durchgehende einheitliche Kontaktfläche 7a zur Schreibunterlage vorliegt. Da im allgemeinen das Schreibelement 9 aus härterem oder festerem Material als das Schreibelement 7 gebildet ist, trägt in dieser Schreibstellung das Schreibelement 9 auch dazu bei, die Lage des Schreibelements 7 zu stabilisieren und die Abnutzung von deren Kontaktfläche 7a zu verringern, also die Lebensdauer der Kontaktfläche 7a zu vergrößern. Durch relatives Zurückschieben der Haltehülse 6 gegenüber der Haltebuchse 5 wird auch das Schreibelement 7 gegenüber dem Schreibelement 9 zurückgezogen, wodurch das Schreibelement 9 freigelegt wird (Figur 4), so daß nunmehr ohne Probleme und in normaler Stellung des Schreibgerätes mit feiner Strichstärke geschrieben werden kann.

Bei dem abgewandelten Ausführungsbeispiel nach Figur 5 und 6 sind die Schlitze 30 der Schlitz/Stiftverbindung 30, 31 parallel zur Achse des Schreibgerätes angeordnet. Im dargestellten Beispiel ist die Haltehülse mit 26, die Haltebuchse mit 25, die Fortsätze der Haltehülse mit 38, 29 und der in den Schlitz 30 greifende Stift mit 31 bezeichnet.

Den Endstellungen des Schlitzes 30 sind Rasten 32 und 33 zugeordnet, welche die Schreibelemente in den Endstellungen für den Schreibgebrauch sichern.

Das Schreibgerät 41 nach Fig. 7 bis 10 besteht aus einem Schreibgerätegehäuse 42, in dem konzentrisch zueinander ein erster Schreibstoffspeicher 44a und ein zweiter Speicher 44b für einen davon verschiedenen Schreibstoff angeordnet sind. Die beiden Schreibstoffspeicher sind durch einen rohrförmigen Trennkörper 50 voneinander getrennt. Das offene Ende des Schreibgerätegehäuses 42 ist durch eine Aufsteckkappe 43 verschließbar, wie dies bei dem ersten Ausführungsbeispiel schon beschrieben worden ist.

In das offene Ende des Schreibgerätgehäuse 42 ist eine Haltebuchse 51 fest eingesetzt. Diese ist in den Figuren 8 bis 10 im einzelnen und im größeren Maßstab dargestellt. Sie besteht aus einer äußeren Hülse, die in das Schreibgerätegehäuse 42 fest eingesetzt ist, und die in ihrem nach außen weisenden Endbereich schrägliegende Steuerschlitze 52 aufweist. Im Inneren der Haltebuchse 51 ist ein nach innen zu von einer Querwand aus vorspringender schneidenförmiger zentraler Abschnitt 56 angeordnet. Dieser weist ein hohles Mundstück 53 auf, auf das der rohrförmige Trennkörper 50 abdichtend und fest aufgesetzt ist. Durch dessen Bohrung 54 ragt das Schreibelement 48 von kleinerem Durchmesser hindurch und greift in den inneren Schreibstoffspeicher 44a ein und steht mit diesem Schreibstoffspeicher in ständigem innigen Kontakt. Das Schreibelement 48 kann einen äußeren Schreibspitzenteil 49 aufweisen. Dieses Schreibelement 48,49 ist von einer Trennhülse 60 über den größten Teil ihrer Länge aufgenommen. Das innere Ende dieser Trennhülse ist in einer entsprechenden Bohrung des Abschnittes 56 fest und abdichtend aufgenommen. Auf diese Weise ist das innenliegende Schreibstoffsystem gegenüber dem außenliegenden zuverlässig und vollständig abgedichtet und gestattet dennoch einen zuverlässigen Schreibstoff-Fluß vom Speicher 44b zum äußeren Schreibelement 49.

Wie aus den Figuren hervorgeht, übergreift der äußere Schreibstoffspeicher 44a den inneren Abschnitt 56 der Haltebuchse 51, die tief in den äußeren Schreibstoffspeicher 44a eingreift. Dieser Schreibstoffspeicher weist im Bereich der Haltebuchse 51 eine innere Bohrung auf, in der das äußere Schreibelement 47 von größerem Durchmesser in axialer Richtung begrenzt gleiten kann, das dabei in ständigem Stoffaustausch mit dem Schreibstoffspeicher 44a steht. Das äußere Schreibelement 47 wird von einer Haltehülse 46 unterstützt, die mit mehreren axial nach innen vorspringenden Fortsätzen 46a dreh- und axial verschieblich in das offene Ende der Haltebuchse 51 eingreift. Die Fortsätze 46a weisen radial vorspringende Stifte 52a auf, die beim Einsetzen schnappartig in die Steuernuten 52 der Haltebuchse 51 einrasten. Durch Drehen der Haltehülse 46 verschiebt sich diese in axialer Richtung mit dem äußeren Schreibelement 47 von größerem Durchmesser. Dieses kann gegenüber dem feststehenden inneren Schreibelement 48,49 somit axial in eine Schreibstellung vorgeschoben bzw. gegenüber dieser in eine Nichtgebrauchsstellung zurückgeschoben werden.

## Patentansprüche

1. Schreibgerät, insb. Faserschreiber, Markierungsstift, Liner oder dgl., mit einem Schreibgerätegehäuse und einem darin angeordneten Schreibstoffspeicher, zwei wahlweise benutzbaren, unterschiedlichen Schreibelementen, die konzentrisch zueinander angeordnet, in Richtung der Achse des Schreibgerätes relativ zueinander verschiebbar und jeweils in eine Ausnehmung des Schreibstoffspeichers eingreifend direkt aus diesem speisbar sind, dadurch **gekennzeichnet**, daß das Schreibelement (7 bzw. 47) von größerem Durchmesser in einer von außen leicht erfaßbaren Haltehülse (6 bzw. 46) fest angeordnet ist und mit ihrem rückwärtigen Bereich in die zugehörige Ausnehmung des Schreibstoffspeichers (4, 4a bzw. 44a) in jeder axialen Stellung unter direktem Schreibstoff-Übergang ständig eingreift, und daß die Haltehülse (6 bzw. 46) in eine in das Schreibgerätegehäuse (2 bzw. 42) fest einsetzbare Haltebuchse (5 bzw. 51) verschieblich eingreift, in der der Schreibstoffspeicher (4, 4a bzw. 44a) und das Schreibelement (9 bzw. 48, 49) von kleinerem Durchmesser unverschieblich gehalten sind.

2. Schreibgerät nach Anspruch 1, dadurch **gekennzeichnet**, daß die Haltebuchse (5) bzw. 51) an ihrem inneren Ende einen Quersteg (5a bzw. 55) aufweist, der in eine Ausnehmung (16) des Schreibstoffspeichers (4, 4a bzw. 44a) eingreift und einen Bohrungsabschnitt (10 bzw. 53) aufweist, in den der in die zugehörige Ausnehmung des Schreibstoffspeichers ragende innere Abschnitt des Schreibelementes (9 bzw. 48, 49) von kleinem Durchmesser befestigt ist.

3. Schreibgerät nach Anspruch 1 oder 2, dadurch **gekennzeichnet**, daß die beiden Schreibelemente (47; 49,49) jeweils aus zwei farblich verschiedenen Schreibstoffspeichern (44a, 44b) speisbar und die beiden Schreibelemente (47; 48,49) durch eine Trennhülse (60) gegen Schreibstoffübertritt getrennt sind.

4. Schreibgerät nach Anspruch 2 und 3, dadurch **gekennzeichnet**, daß der Quersteg (55) an einem inneren, axial tief in den Schreibstoffspeicher (44a) eingreifenden Abschnitt (56) der Haltebuchse (51) vorgesehen ist und ein Mundstück (54) aufweist, auf das ein rohrförmiger Trennkörper (50) zwischen den beiden konzentrisch zueinander angeordneten Schreibstoffspeichern (44a, 44b) abdichtend und fest aufgesetzt ist.

5. Schreibgerät nach Anspruch 3 und 4, dadurch **gekennzeichnet**, daß die Trennhülse (60) in einer Bohrung des Quersteges (55) abdichtend und fest aufgenommen ist.

6. Schreibgerät nach einem der Ansprüche 1 bis 5, dadurch **gekenn****zeichnet**, daß die Haltehülse (5) und die Haltebuchse (6) über eine Schlitz/Stiftverbindung (12 bzw. 30, 31) in begrenztem Umfange relativ beweglich miteinander verbunden sind.

7. Schreibgerät nach Anspruch 6, dadurch **gekennzeichnet**, daß die Schlitz/Stift-Verbindung (12) kraftverstärkend und in den Endstellungen selbsthemmend ausgebildet ist (vgl. Figur 4 und 5).

8. Schreibgerät nach Anspruch 6 oder 7, dadurch **gekennzeichnet**, daß den Endstellungen der Schlitz/Stift-Verbindung (30, 31) Rasten (32, 33) zugeordnet sind.

## Claims

1. A writing instrument, in particular a fibre-tip pen, marker pen, fine- liner pen or the like, with a writing instrument casing and an ink reservoir arranged therein, and with two different writing members which can be used according to choice, are arranged concentrically with one another, and can be displaced in relation to one another in the axial direction of the writing instrument, and each engage in a recess in the ink reservoir, and can be directly fed therefrom, **characterised in that** the writing member (7 or 47) of larger diameter is arranged so as to be firmly held in a retaining sleeve (6 or 46) which can be easily grasped from the outside, and, by means of its rear portion, the said member continuously engages in the associated recess in the ink reservoir (4, 4a or 44a) in each axial position with direct flow of ink, and the retaining sleeve (6 or 46) engages displaceably in a retaining bush (5 or 51) firmly insertable in the writing instrument casing (2 or 42), in which retaining bush the ink reservoir (4, 4a or 44a) and the writing member (9 or 48, 49) of smaller diameter are undisplaceably retained.

2. A writing instrument in accordance with claim 1, **characterised in** **that** the retaining bush (5 or 51) has a transverse web (5a or 55) on its inner end, the said web engaging in a recess (16) in the ink reservoir (4, 4a or 44a), and having a bore portion (10 or 53) wherein the inner portion of the writing member (9 or 48, 49) of smaller diameter is secured, the said portion projecting into the associated recess in the ink reservoir.

3. A writing instrument in accordance with claim 1 or 2, **characterised** **in that** the two writing members (47; 49, 49 [sic]) can respectively be fed by two ink reservoirs (44a, 44b) of different colour, and the two writing members (47; 48, 49) are separated by means of a separating sleeve (60) to prevent passage of ink.

4. A writing instrument in accordance with claims 2 and 3, **characterised in that** the transverse web (55) is provided on an inner portion (56) - engaging deep in the ink reservoir (44a) in the axial direction - of the retaining bush (51) and has a nozzle (54) on which a tubular separating body (50) is placed in a sealed and fixed manner between the two concentrically arranged ink reservoirs (44a, 44b) .

5. A writing instrument in accordance with claims 3 and 4, **characterised in that** the separating sleeve (60) is included in a sealed and fixed manner in a bore in the transverse web (55).

6. A writing instrument in accordance with one of claims 1 to 5, **characterised in that** the retaining sleeve (5) and the retaining bush (6) are connected and displaceable in relation to one another, within a limited range, by means of a slot/pin connection (12 or 30, 31).

7. A writing instrument in accordance with claim 6, **characterised in** **that** the slot/pin connection (12) is formed so as to increase force and to be self-locking in the end positions (see figs 4 and 5).

8. A writing instrument in accordance with claim 6 or 7, **characterised** **in that** catches (32, 33) are associated with the end positions of the slot/pin connection (30, 31).

## Revendications

1. Instrument pour écrire, notamment feutre, marqueur, surligneur ou analogue, comportant un corps et un réservoir d'encre disposé à l'intérieur de ce dernier, deux éléments d'écriture différents pouvant être utilisés au choix qui sont disposés de manière concentrique l'un par rapport à l'autre, qui peuvent être déplacés l'un par rapport à l'autre dans la direction de l'axe et qui peuvent être alimentés directement à partir du réservoir d'encre en s'encastrant chaque fois dans une encoche de ce dernier, caractérisé en ce que l'instrument pour écrire (7 ou 47) dont le diamètre est assez grand est placé fixement dans une douille de retenue (6 ou 46) pouvant être facilement saisie de l'extérieur et est encastré en permanence, quelle que soit sa position axiale, avec sa partie arrière dans l'encoche du réservoir d'encre (4, 4a ou 44a) qui lui est associée pour que l'encre y pénètre directement, et en ce que la douille de retenue (6 ou 46) est logée de manière mobile dans un cylindre de retenue (5 ou 51) pouvant être logé de façon fixe dans le corps (2 ou 42) de l'instrument pour écrire, cylindre dans lequel sont maintenus de manière fixe le réservoir d'encre (4,4a ou 44a) et l'élément d'écriture (9 ou 48, 49) de diamètre plus faible.

2. Instrument pour écrire selon la revendication 1, caractérisé en ce que la douille de retenue (5 ou 51) présente à son extrémité intérieure une entretoise (5a ou 55) qui s'encastre dans une encoche (16) du réservoir d'encre (4,4a ou 44a) et qui présente une partie percée (10 ou 53) dans laquelle est fixée la partie intérieure de l'élément d'écriture (9 ou 48, 49) de faible diamètre qui fait saillie dans l'encoche du réservoir d'encre qui lui est associée.

3. Instrument pour écrire selon la revendication 1 ou 2, caractérisé en ce que les deux éléments d'écriture (47; 48, 49) peuvent être alimentés à partir de deux réservoirs d'encre (44a, 44b) de couleur différente et en ce que les deux éléments d'écriture (47 ; 48, 49) sont séparés par une douille de séparation (60) pour empêcher le passage de l'encre.

4. Instrument pour écrire selon les revendications 2 et 3, caractérisé en ce que l'entretoise (55) est prévue sur une partie (56) intérieure du cylindre de retenue (51) qui est encastrée profondément dans le réservoir d'encre (44a) et présente un bec (54) sur lequel est monté de manière fixe un corps de séparation (50) tubulaire entre les deux réservoirs d'encre (44a, 44b) disposés de manière concentrique l'un par rapport à l'autre, de façon à les rendre étanches.

5. Instrument pour écrire selon les revendications 3 et 4, caractérisé en ce que la douille de séparation (60) est logée de manière fixe dans un perçage de l'entretoise (55) de façon à le rendre étanche.

6. Instrument pour écrire selon l'une des revendications 1 à 5, caractérisé en ce que la douille de retenue (5) et le cylindre de retenue (6) sont reliés entre eux de façon relativement mobile par l'intermédiaire d'un assemblage à tenon et mortaise (12 ou 30, 31).

7. Instrument pour écrire selon la revendication 6, caractérisé en ce que l'assemblage à tenon et mortaise (12) est réalisé de manière à renforcer et à se bloquer automatiquement dans les positions extrêmes (cf. figures 4 et 5).

8. Instrument pour écrire selon la revendication 6 ou 7, caractérisé en ce que des crans (32, 33) sont associés aux positions extrêmes de l'assemblage à tenon et mortaise (30, 31).
